# EUROPÄISCHE PATENTSCHRIFT

(11) **EP 1 972 222 B1**
(45) Veröffentlichungstag und Bekanntmachung des Hinweises auf die Patenterteilung: **29.06.2011**
(21) Anmeldenummer: 08005324.2
(22) Anmeldetag: 20.03.2008
(51) Int. Cl.: A43B 7/22, A43B 13/18

(54) **Elastische Fußunterlage**
Elastic foot underlay
Semelle élastique

(30) Priorität: 21.03.2007 DE 102007013484
(43) Veröffentlichungstag der Anmeldung: 24.09.2008
(73) Patentinhaber: Brenner, Edeltraud, 88481 Balzheim (DE)
(72) Erfinder: Brenner, Edeltraud, 88481 Balzheim (DE)
(74) Vertreter: Dziewior, Joachim

(56) Entgegenhaltungen:
- WO-A-88/04898
- CH-A- 127 647
- GB-A- 243 566
- US-A- 2 157 026

## Beschreibung

Die Erfindung betrifft eine elastische Fußunterlage zum Einlegen oder zum Einbau in Schuhe in Form einer aus gewölbtem, federnden Flachmaterial bestehenden Stützplatte, welche im Fersenbereich mit einem elastisch-flexiblen Dämmkörper versehen ist, über welchen die Stützplatte der Schuhsohle aufliegt.

Elastische Fußunterlagen bzw. Fußstützen haben ganz allgemein den Zweck, das Fußknochengerüst oder zumindest Teile davon federnd abzustützen, um auf diese Weise eine Entlastung des Fußes zu erreichen und insbesondere Veränderungen des Knochengerüstes zu verhindern. Im übrigen kann hierdurch insgesamt das Gehen angenehmer gestaltet werden.

Es sind bereits elastische Fußunterlagen bekannt, bei welchen elastische Stützkörper im vorderen Bereich der Stützplatte vorgesehen sind. Hierdurch wird jedoch nur eine elastische Abfederung bevorzugt im Zehenbereich erreicht, was nicht der Tatsache Rechnung trägt, dass beim Gehen der Fuß im Fersenbereich aufgesetzt wird, also hier zunächst die maximale Belastung auftritt.

Eine elastische Fußunterlage mit einer Stützplatte, einem Dämmkörper und einer Aussparung ist aus US-A-215 7 026 bekannt.

Der Erfindung liegt daher die Aufgabe zugrunde, eine Fußunterlage der eingangs genannten Art so zu verbessern, dass der Gehkomfort auch beim Auftreten, also dem Aufsetzen des Fußes auf den Boden deutlich gesteigert wird.

Diese Aufgabe wird nach der Erfindung dadurch gelöst, dass die Stützplatte mit einer im wesentlichen zentral im Fersenbereich angeordneten Aussparung versehen ist, die zum hinteren Rand der Stützplatte hin offen ist, und dass der Dämmkörper aus einer der Ferse zugewandten Fußunterlage und einem der Schuhsohle zugewandten Dämpfungsteil besteht.

Der durch die Erfindung erreichte vorteil besteht zunächst darin, dass die im Fersenbereich angeordnete Aussparung eine erhöhte Elastizität im Sinne verbesserter Federeigenschaften bewirkt, wodurch eine Dämpfungswirkung beim Auftreten erreicht wird. Dies wird durch den im Fersenbereich ebenfalls angeordneten elastisch-flexiblen Dämmkörper noch zusätzlich verstärkt. Im Ergebnis ergibt sich durch die Federwirkung im Fersenbereich ein elastischer Hub des Fußes gegenüber der Schuhsohle, wodurch zunächst ein Abfangen der Stöße auf das Fersenbein und damit auf das gesamte Skelett erreicht wird und darüber hinaus in gewissem Umfang eine Pumpwirkung auftritt, die zu einem Ein- bzw. Ausströmen von Luft in den Schuh führt. Diese an den Außenseiten des Fußes auftretenden Luftströme wirken wohltuend und entspannend und führen darüber hinaus zu einer Beruhigung der Fußhaut. Der Öffnungsspalt am hinteren Rand der Stützplatte kann dabei sehr schmal, aber auch relativ breit ausgebildet sein. Vorteilhaft ist diese Ausgestaltung insbesondere auch bei Personen mit einem Fersensporn, insbesondere dem "unteren Fersensporn", also einer Verknöcherung im Ansatzbereich der kleinen Fußmuskeln an der Unterseite des Fersenbeins, da hierdurch eine deutliche Entlastung erreicht wird.

Als besonders vorteilhafte Ausgestaltung hat sich hierbei im Rahmen der Erfindung herausgestellt, dass die Aussparung zweckmäßigerweise im wesentlichen kreisrund ausgebildet ist. Insbesondere kann dabei die Aussparung mit einer zum hinteren Rand der Stützplatte sich erstreckenden, hierdurch zwei durch einen Spalt beabstandete Federzungen bildenden Freischneidung versehen sein. Zur Erhöhung des Tragekomforts empfiehlt es sich hierbei weiter, dass die beiden Ränder der Freischneidung verrundet sind.

Alternativ und zur Anpassung an entsprechende anatomische Eigenschaften des Fußes kann es jedoch auch von Vorteil sein, wenn die Aussparung keilförmig sich zum hinteren Rand der Stützplatte hin verbreiternd ausgebildet ist.

Die Fußunterlage kann hierbei im einzelnen flach oder zur Mitte hin konvex oder konkav gewölbt ausgebildet sein. Die Fußunterlage kann aber auch mittig eine Ausnehmung aufweisen.

Weiter empfiehlt es sich im Rahmen der Erfindung, dass das Dämpfungsteil zum hinteren Ende der Stützplatte hin keilförmig spitz zulaufend ausgebildet ist. Hierdurch ergibt sich eine Hebelwirkung, die zu einer Verstärkung der Entlastung des Fersenbeins führt.

Diese Hebelwirkung kann dadurch noch verstärkt werden, daß das Dämpfungsteil an seinem vorderen Ende mit einem wulstförmigen, sich quer erstreckenden und zur der Stützplatte abgewandten Seite gerichteten Vorsprung versehen ist.

In besonders einfacher Ausgestaltung kann die Fußunterlage und/oder das Dämpfungsteil mit der Stützplatte verklebt sein. Dies erschwert allerdings ein eventuell erforderliches Auswechseln einzelner Teile.

Daher ist gemäß einer weiter vorteilhaften Ausgestaltung der Erfindung vorgesehen, dass die Fußunterlage und das Dämpfungsteil randseitg miteinander verbunden sind und zwischen sich eine Aufnahmetasche für die Stützplatte bilden. Hierbei ist es jedoch auch möglich, dass für jede der beiden Federzungen der Stützplatte eine eigene Aufnahmetasche vorgesehen ist.

Im Ergebnis verhindert insbesondere die Fußunterlage ein Verrutschen des - auch mit einem Seidenstrumpf bekleideten - Fußes auf der Stützplatte. Entsprechend verhindert das Dämpfungsteil - insbesondere wenn es haftend ausgebildet ist - ein Verrutschen der Stützplatte im Schuh.

Eine weitere Verbesserung der Elastizität der Fußunterlage im Fersenbereich wird dadurch erreicht, daß in der Fußunterlage oder im Dämpfungsteil eine vorzugsweise mit Luft gefüllte Hohlkammer vorgesehen ist.

Um die elastischen Eigenschaften der Hohlkammer beeinflussen zu können, ist es von Vorteil, wenn in die Hohlkammer Luftkanäle münden, die sich zum Rand der Fußunterlage und/oder des Dämpfungsteils und/oder der Ausnehmung hin erstrecken.

Die Luftkanäle können dabei entweder unmittelbar in das Material der Fußunterlage oder des Dämpfungsteils eingearbeitet oder aber von dünnen Schläuchen gebildet sein, deren Material eine gegenüber dem Dämpfungsteil höhere Härte aufweist.

Des weiteren hat es sich als günstig erwiesen, wenn im Dämpfungsteil eine flache Aussparung zur Aufnahme einer Antirutscheinlage vorgesehen ist. Grundsätzlich besteht aber auch die Möglichkeit, die Antirutscheinlage ganzflächig auszubilden.

Schließlich hat es sich im Rahmen der Erfindung als vorteilhaft herausgestellt, wenn die Fußunterlage und/oder das Dämpfungsteil aus PU-Schaum- oder Flexmaterial bestehen.

Im folgenden wird die Erfindung an einem in der Zeichnung dargestellten Ausführungsbeispiel näher erläutert; es zeigen:
- Fig. 1: die Fußunterlage in einer Seitenansicht,
- Fig. 2: die Fußunterlage im hinteren Bereich in Draufsicht,
- Fig. 3: eine weitere Ausführungsform der Erfindung in nur teilweise dargestellter Draufsicht,
- Fig. 4: den Gegenstand nach Fig. 3 im Querschnitt.
- Fig. 5: und 6 weitere Ausgestaltungen in der Fig. 4 entsprechender Darstellung,
- Fig. 7: einen teilweisen Längsschnitt durch den Gegenstand nach den Fig. 4 bis 6,
- Fig 8: und 9 eine Draufsicht auf den Gegenstand nach den Fig. 4 bis 7 in weiteren Ausgestaltungen.

Die in der Zeichnung dargestellte Fußunterlage dient zum Einlegen oder zum Einbau in Schuhe und besteht im wesentlichen aus einer Stützplatte 1, die aus gewölbtem, federnden Flachmaterial geformt ist. Die Formgebung der Stützplatte 1 kann dabei im einzelnen individuell an die Form des Fußes angepasst sein, worauf hier nicht näher einzugehen ist. Auch können im vorderen Bereich der Stützplatte, also im Bereich der Zehen, elastisch-flexible Stützkörper angeordnet sein. Zur Erhöhung des Tragekomforts, insbesondere beim Gehen, ist die Stützplatte 1 im Fersenbereich mit einem elastisch-flexiblen Dämmkörper 2 versehen, über welchen die Stützplatte 1 der Schuhsohle 3 aufliegt. Ferner ist die Stützplatte 1 mit einer im wesentlichen zentral im Fersenbereich angeordneten Aussparung 4 versehen, die zum hinteren Rand der Stützplatte 1 hin über eine Freischneidung 7 offen ist. Hierdurch werden am hinteren Ende der Stützplatte 1 zwei durch einen Spalt voneinander beabstandete Federzungen 1.1, 1.2 gebildet, die besondere Flexibilität aufweisen.

Weiter ist der Dämmkörper 2 aus einer der Ferse zugewandten Fußunterlage 5 und einem der Schuhsohle 3 zugewandten Dämpfungsteil 6 gebildet.

Die Aussparung 4 ist, wie sich insbesondere aus Figur 2 ersehen lässt, im wesentlichen kreisrund ausgebildet. Ebenso sind die beiden Ränder der Freischneidung 7 verrundet, so dass in dem gerade einer besonders hohen Belastung ausgesetzten Fersenbereich keine scharfen Kanten oder Ecken vorhanden sind, die den Tragekomfort ungünstig beeinflußen könnten.

Die Aussparung 4 kann jedoch auch in in der zeichnung nicht näher dargestellter Weise sich keilförmig zum hinteren Rand der Stützplatte 1 hin verbreitern.

Die Fußunterlage 5 ist entweder flach wie in Fig. 5 ausgebildet oder kann sich - wie aus Figur 1 zu ersehen - zur Mitte hin leicht aufwölben, oder - wie in Fig. 6 - in der Mitte abgesenkt sein. Ebenso kann, wie in Fig. 9 zu sehen, mittig eine Ausnehmung 11 vorhanden sein.

Das Dämpfungsteil 6 ist zum hinteren Ende der Stützplatte 1 hin keilförmig spitz zulaufend ausgebildet. Diese Keilform führt durch ihre Hebelwirkung zu einer Verstärkung bei der Entlastung des Fersenbeins.

Um diese Hebelwirkung noch zu verstärken, ist bei der Darstellung nach Fig. 7 am vorderen Ende des Dämpfungsteils 6 ein wulstförmiger, sich quer erstreckender und zur der Stützplatte 1 abgewandten Seite gerichteter Vorsprung vorgesehen.

Die Fußunterlage 5 und/oder das Dämpfungsteil 6 kann in in der Zeichnung nicht näher dargestellter Weise mit der Stützplatte 1 verklebt sein.

Um die Fußunterlage 5 und das Dämpfungsteil 6 bedarfsweise austauschen zu können, ist es dagegen von Vorteil, wenn beide randseitig miteinander verbunden sind und zwischen sich eine Aufnahmetasche für die Stützplatte 1 bilden. Dann können beide einfach von der Stützplatte 1 abgezogen und durch entsprechend neue Teile ersetzt werden. Hierbei besteht auch die Möglichkeit, für jede der beiden Federzungen 1.1, 1.2 der Stützplatte 1 jeweils eine eigene Aufnahmetasche vorzusehen.

Wie sich insbesondere aus den Fig. 4 und 7 ergibt, kann in der Fußunterlage 5 oder vor allem im Dämpfungsteil 6 eine vorzugsweise mit Luft gefüllte Hohlkammer 8 vorgesehen sein, die eine weitere Verbesserung der elastischen Eigenschaften mit sich bringt. Die Hohlkammer 8 kann dabei - wie in Fig. 7 zu sehen - in dem wulstförmigen Vorsprung angeordnet sein. Dabei können in die Hohlkammer 8 Luftkanäle 9 münden, die sich zum Rand der Fußunterlage 5 (Fig. 8) und/oder des Dämpfungsteils 6 hin erstrecken. Zusätzlich oder alternativ können die Luftkanäle 9 sich auch in die Ausnehmung 11 erstrecken, wie dies aus Fig. 9 zu ersehen ist. Die Mündungen der Luftkanäle 9 können dabei etwas zurückgeschnitten sein, um einen freien Luftaus- bzw -eintritt zu ermöglichen.

Die Luftkanäle (9) können dabei in in der Zeichnung nicht näher dargestellter Weise von dünnen Schläuchen gebildet sein, deren Material eine gegenüber dem Dämpfungsteil 6 höhere Härte aufweist.

Um den Halt der Fußunterlage im Fersenbereich zu verbessern, ist im Dämpfungsteil 6 eine flache Aussparung zur Aufnahme einer Antirutscheinlage 10 vorgesehen.

Im übrigen haben sich als Material für die Fußunterlage 5 bzw. das Dämpfungsteil 6 PU-Schaum- oder Flexmaterial als vorteihaft erwiesen.

## Patentansprüche

1. Elastische Fußunterlage zum Einlegen oder zum Einbau in Schuhe in Form einer aus gewölbtem, federndem Flachmaterial bestehenden Stützplatte (1), welche im Fersenbereich mit einem elastisch-flexiblen Dämmkörper (2) versehen ist, über welchen die, Stützplatte (1) der Schuhsohle (3) aufliegt, wobei die Stützplatte (1) mit einer im wesentlichen zentral im Fersenbereich angeordneten Aussparung (4) versehen ist, die zum hinteren Rand der Stützplatte (1) hin offen ist, wobei der Dämmkörper (2) aus einer der Ferse zugewandten Fußunterlage (5) und einem der Schuhsohle (3) zugewandten Dämpfungsteil (6) besteht.

2. Fußunterlage nach Anspruch 1, **dadurch gekennzeichnet, daß** die Aussparung (4) im wesentlichen kreisrund ausgebildet ist.

3. Fußunterlage nach Anspruch 1 oder 2, **dadurch gekennzeichnet, daß** die Aussparung (4) mit einer zum hinteren Rand der Stützplatte sich erstreckenden, hierdurch zwei durch einen Spalt beabstandete Federzungen (1.1, 1.2) bildenden Freischneidung (7) versehen ist.

4. Fußunterlage nach einem der Ansprüche 1 bis 3, **dadurch gekennzeichnet, daß** die beiden Ränder der Freischneidung (7) verrundet ist.

5. Fußunterlage nach Anspruch 1, **dadurch gekennzeichnet, daß** die Aussparung (4) keilförmig sich zum hinteren Rand der Stützplatte (1) hin verbreiternd ausgebildet ist.

6. Fußunterlage nach einem der Ansprüche 1 bis 5, **dadurch gekennzeichnet, daß** die Fußunterlage (5) flach oder zur Mitte hin konvex oder konkav gewölbt ausgebildet ist.

7. Fußunterlage nach einem der Ansprüche 1 bis 5, **dadurch gekennzeichnet, daß** die Fußunterlage (5) mittig eine Ausnehmung (11) aufweist.

8. Fußunterlage nach einem der Ansprüche 1 bis 7, **dadurch gekennzeichnet, daß** das Dämpfungsteil (6) zum hinteren Ende der Stützplatte (1) hin keilförmig spitz zulaufend ausgebildet ist.

9. Fußunterlage nach einem der Ansprüche 1 bis 8, **dadurch gekennzeichnet, daß** das Dämpfungsteil (6) an seinem vorderen Ende mit einem wulstförmigen, sich quer erstreckenden und zur der Stützplatte (1) abgewandten Seite gerichteten Vorsprung versehen ist.

10. Fußunterlage nach einem der Ansprüche 1 bis 9, **dadurch gekennzeichnet, daß** die Fußunterlage (5) und/oder das Dämpfungsteil (6) mit der Stützplatte verklebt sind.

11. Fußunterlage nach einem der Ansprüche 1 bis 9, **dadurch gekennzeichnet, daß** die Fußunterlage (5) und das Dämpfungsteil (6) randseitig miteinander verbunden sind und zwischen sich eine Aufnahmetasche für die Stützplatte (1) bilden.

12. Fußunterlage nach Anspruch 11, **dadurch gekennzeichnet, daß** für jede der beiden Federzungen (1.1, 1.2) der Stützplatte (1) eine eigene Aufnahmetasche vorgesehen ist.

13. Fußunterlage nach einem der Ansprüche 1 bis 12,
**dadurch gekennzeichnet, daß** in der Fußunterlage (5) oder im Dämpfungsteil (6) eine vorzugsweise mit Luft gefüllte Hohlkammer (8) vorgesehen ist.

14. Fußunterlage nach Anspruch 13, **dadurch gekennzeichnet, daß** in die Hohlkammer (8) Luftkanäle (9) münden, die sich zum Rand der Fußunterlage (5) und/oder des Dämpfungsteils (6) und/oder der Ausnehmung (11) hin erstrecken.

15. Fußunterlage nach Anspruch 13 oder 14, **dadurch gekennzeichnet, daß** die Luftkanäle (9) von dünnen Schläuchen gebildet sind, deren Material eine gegenüber dem Dämpfungsteil (6) höhere Härte aufweist.

16. Fußunterlage nach einem der Ansprüche 1 bis 15,
**dadurch gekennzeichnet, daß** im Dämpfungsteil (6) eine flache Aussparung zur Aufnahme einer Antirutscheinlage (10) vorgesehen ist.

17. Fußunterlage nach einem der Ansprüche 1 bis 16,
**dadurch gekennzeichnet, daß** die Fußunterlage (5) und/oder das Dämpfungsteil (6) aus PU-Schaum- oder Flexmaterial bestehen.

## Claims

1. An elastic foot underlay for fitting into or for installation in shoes in the form of a support plate (1) which comprises curved resilient flat material and which is provided in the heel region with an elastic-flexible insulating body (2), over which the support plate (1) of the shoe sole (3) rests, wherein the support plate (1) is provided with a recess (4) which is arranged substantially centrally in the heel region and which is open towards the rear edge of the support plate (1), wherein the insulating body (2) comprises a foot underlay (5) that is towards the heel and a cushioning portion (6) that is towards the shoe sole (3).

2. A foot underlay according to claim 1 **characterised in that** the recess (4) is of a substantially circular configuration.

3. A foot underlay according to claim 1 or claim 2 **characterised in that** the recess (4) is provided with a cut-out (7) which extends to the rear edge of the support plate and thereby forms two spring tongues (1.1, 1.2) spaced by a gap.

4. A foot underlay according to one of claims 1 to 3 **characterised in that** the two edges of the cut-out (7) are rounded.

5. A foot underlay according to claim 1 **characterised in that** the recess (4) is of a wedge-shaped configuration increasing in width towards the rear end of the support plate (1).

6. A foot underlay according to one of claims 1 to 5 **characterised in that** the foot underlay (5) is flat or curved concavely or convexly towards the centre.

7. A foot underlay according to one of claims 1 to 5 **characterised in that** the foot underlay (5) centrally has an opening (11).

8. A foot underlay according to one of claims 1 to 7 **characterised in that** the damping portion (6) is of a wedge-shaped tapering converging configuration towards the rear end of the support plate (1).

9. A foot underlay according to one of claims 1 to 8 **characterised in that** at its front end the damping portion (6) is provided with a ridge-shaped, transversely extending projection directed towards the side remote from the support plate (1).

10. A foot underlay according to one of claims 1 to 9 **characterised in that** the foot underlay (5) and/or the damping portion (6) are glued to the support plate.

11. A foot underlay according to one of claims 1 to 9 **characterised in that** the foot underlay (5) and the damping portion (6) are connected together at the edges and form between them a receiving pocket for the support plate (11).

12. A foot underlay according to claim 11 **characterised in that** provided for each of the two spring tongues (1.1, 1.2) of the support plate (1) is its own receiving pocket.

13. A foot underlay according to one of claims 1 to 12 **characterised in that** a hollow chamber (8) preferably filled with air is provided in the foot underlay (5) or in the damping portion (6).

14. A foot underlay according to claim 13 **characterised in that** air passages (9) open into the hollow chamber (8), which air passages extend towards the edge of the foot underlay (5) and/or of the damping portion (6) and/or of the opening (11).

15. A foot underlay according to claim 13 or claim 14 **characterised in that** the air passages (9) are formed by thin tubes, the material of which is of greater hardness than the damping portion (6).

16. A foot underlay according to one of claims 1 to 15 **characterised in that** a shallow recess for receiving an anti-slip insert (10) is provided in the damping portion (6).

17. A foot underlay according to one of claims 1 to 16 **characterised in that** the foot underlay (5) and/or the damping portion (6) comprise PU foam or flex material.

## Revendications

1. Semelle élastique à insérer ou à intégrer dans des chaussures sous la forme d'une plaque de soutien voûtée (1), composée d'un matériau plat élastique, qui est munie dans la région du talon d'un corps d'amortissement élastiquement flexible (2), par lequel la plaque de soutien (1) s'appuie sur la semelle (3) de la chaussure, dans laquelle la plaque de soutien (1) est munie d'une découpe (4) disposée en position essentiellement centrale dans la région du talon, et qui est ouverte en direction du bord arrière de la plaque de soutien (1), dans laquelle le corps d'amortissement (2) se compose d'une semelle (5) tournée vers le talon et d'une partie d'amortissement (6) tournée vers la semelle (3) de la chaussure.

2. Semelle selon la revendication 1, **caractérisée en ce que** la découpe (4) est de forme essentiellement circulaire.

3. Semelle selon la revendication 1 ou 2, **caractérisée en ce que** la découpe (4) est dotée d'une entaille libre (7) s'étendant jusqu'au bord arrière de la plaque de soutien et formant de ce fait deux languettes élastiques (1.1, 1.2) séparées par une fente.

4. Semelle selon l'une quelconque des revendications 1 à 3, **caractérisée en ce que** les deux bords de l'entaille libre (7) sont arrondis.

5. Semelle selon la revendication 1, **caractérisée en ce que** la découpe (4) est réalisée en forme de coin s'élargissant en direction du bord arrière de la plaque de soutien (1).

6. Semelle selon l'une quelconque des revendications 1 à 5, **caractérisée en ce que** la semelle (5) est plate ou est réalisée avec une courbure convexe ou concave vers le milieu.

7. Semelle selon l'une quelconque des revendications 1 à 5, **caractérisée en ce que** la semelle (5) présente un évidement (11) au milieu.

8. Semelle selon l'une quelconque des revendications 1 à 7, **caractérisée en ce que** la partie d'amortissement (6) est réalisée en forme de coin se terminant en pointe en direction de l'extrémité arrière de la plaque de soutien (1).

9. Semelle selon l'une quelconque des revendications 1 à 8, **caractérisée en ce que** la partie d'amortissement (6) est munie, à son extrémité avant, d'une saillie en forme de bourrelet, s'étendant transversalement et orientée vers le côté situé à l'opposé de la plaque de soutien (1).

10. Semelle selon l'une quelconque des revendications 1 à 9, **caractérisée en ce que** la semelle (5) et/ou la partie d'amortissement (6) sont collées à la plaque de soutien.

11. Semelle selon l'une quelconque des revendications 1 à 9, **caractérisée en ce que** la semelle (5) et la partie d'amortissement (6) sont assemblées l'une à l'autre du côté du bord et forment entre elles une poche de réception pour la plaque de soutien (1).

12. Semelle selon la revendication 11, **caractérisée en ce qu'**il est prévu une poche de réception propre pour chacune des deux languettes élastiques (1.1, 1.2) de la plaque de soutien (1).

13. Semelle selon l'une quelconque des revendications 1 à 12, **caractérisée en ce qu'**il est prévu une chambre creuse (8) de préférence remplie d'air dans la semelle (5) ou dans la partie d'amortissement (6).

14. Semelle selon la revendication 13, **caractérisée en ce que** des canaux d'air (9) débouchent dans la chambre creuse (8), et s'étendent en direction du bord de la semelle (5) et/ou de la partie d'amortissement (6) et/ou de l'évidement (11).

15. Semelle selon la revendication 13 ou 14, **caractérisée en ce que** les canaux d'air (9) sont formés par de fins tuyaux, dont la matière présente une dureté plus élevée que la partie d'amortissement (6).

16. Semelle selon l'une quelconque des revendications 1 à 15, **caractérisée en ce qu'**il est prévu dans la partie d'amortissement (6) une découpe plate destinée à recevoir un insert antidérapant (10).

17. Semelle selon l'une quelconque des revendications 1 à 16, **caractérisée en ce que** la semelle (5) et/ou la partie d'amortissement (6) sont constituées de mousse de PU ou de matériau Flex.
